# EUROPÄISCHE PATENTSCHRIFT

(11) **EP 2 724 929 B1**
(45) Veröffentlichungstag und Bekanntmachung des Hinweises auf die Patenterteilung: **08.11.2017**
(21) Anmeldenummer: 13003957.1
(22) Anmeldetag: 08.08.2013
(51) Int. Cl.: B63B 43/32, B63B 19/00

(54) **Vorrichtung zur schocksicheren Tür- oder Lukenanordnung auf Marineschiffen**
Device for shock-proof door or porthole assembly on naval ships
Dispositif pour l'agencement de porte ou écoutille résistant aux chocs sur des navires de marine

(30) Priorität: 23.10.2012 DE 102012021583
(43) Veröffentlichungstag der Anmeldung: 30.04.2014
(73) Patentinhaber: ThyssenKrupp Marine Systems GmbH, 24143 Kiel (DE)
(72) Erfinder: Karallus, Rainer, 25358 Horst (DE); Draeger, Jörg, 23845 Seth (DE); Determann, Wolfram, 22851 Norderstedt (DE); Salazar, Gerardo, 22359 Hamburg (DE)
(74) Vertreter: Marschall, Stefan

(56) Entgegenhaltungen:
- DE-B3-102006 041 192
- US-A- 1 395 777
- US-A- 6 123 370
- US-A1- 2007 022 662
- US-B1- 6 640 498

## Beschreibung

Die Erfindung bezieht sich auf eine Vorrichtung zur schocksicheren Tür- oder Lukenanordnung auf Marineschiffen, wobei in einer Zarge ein über Scharniere verschwenkbar angeordneter Flügel in der Schließstellung aufnehmbar ist und der Flügel mit der Zarge unter Einschaltung von Dichtungen durch über eine Handhabe einstellbare ineinander greifende korrespondierende Verriegelungselemente zur Fixierung des Flügels in der Zarge für eine Verriegelungsposition aufweist.

Bei derartigen Anordnungen auf Marineschiffen besteht die Schwierigkeit, die Kräfte aus Schockereignissen in die Zarge überzuleiten, um ein unbeabsichtigtes Aufspringen im Schockfall zu verhindern.

Hierzu ist es bereits bekannt, gemäß DE 10 2006 041 192 B3 eine Verriegelung zwischen Flügel und Zarge über eine Vielzahl über den Umfang verteilte korrespondierende Laschen über verschiebbare Gestängeelemente vorzunehmen und einen geschlossenen umlaufenden Betätigungsring über Kugelelemente in Eckbereichen zu bilden. Die Schwierigkeiten bestehen hierbei in der Betätigung durch zusätzliche fernsteuerbare Handhabung und der Gefahr, dass nach Schockbeanspruchung Gestänge nicht mehr ordnungsgemäß handhabbar sind.

Die Aufgabe der Erfindung besteht darin, eine Ausbildung für eine stark durch Schockbelastung beanspruchbare Standkrafttür zu schaffen, die ein unbeabsichtigtes Aufspringen gewährleistet und auch eine fernsteuerbare Türöffnung und -schließung ermöglicht.

Die Lösung dieser Aufgabe erfolgt erfindungsgemäß dadurch, dass die Zarge an zwei sich gegenüberliegenden Längsseiten durchgehende Verriegelungsleisten als Verriegelungselemente aufweist, die in korrespondierende Nuten eines Flügelrahmens aufnehmbar sind, wobei die mit der Zarge verschwenkbar verbundene Seite des Flügels eine ortsfeste Verriegelungsleiste zum Eingreifen in die Nut des Flügelrahmens bei einer Schließbewegung des Flügels aufweist und an der gegenüberliegenden Seite eine in der Zarge verstellbare Verriegelungsleiste geführt ist, die über Stellelemente in der Schließstellung des Flügels in eine Nut des Flügelrahmens einsetzbar ist.

Durch diese Anordnung ist eine Zuordnung der einzelnen Elemente mit relativ geringem Spiel möglich und eine durchgehende Aufnahme von auftretenden Schockbelastungen ohne Beeinträchtigungen gewährleistet.

Eine einfache Ansteuerung besteht darin, dass die Stellelemente für die Verriegelungsleiste durch Pneumatikzylinder und/oder verschwenkbare Betätigungshebel gebildet sind.

Weiterhin wird zur Sicherung und Vermeidung einer Verschiebung in der Schließstellung vorgeschlagen, dass die verstellbare Verriegelungsleiste eine parallel zugeordnete Sicherungsstange in der Zarge aufweist, die über eine zugeordneten Betätigungshebel vertikal zur Verriegelungsleiste verstellbar angeordnet ist. Hierbei ist zusätzlich vorgesehen, dass die Sicherungsstange in einem Bereich als Zahnstange ausgebildet ist, in die ein korrespondierendes Zahnelement der Schwenkachse des Betätigungshebels zur Verstellung eingreift.

Um ein geringes Spiel zwischen Flügel und Zarge zu ermöglichen, ist vorgesehen, dass die der Zarge zugeordneten Profile des Flügelrahmens eine Abschrägung im Bereich der zugeordneten Verriegelungsleisten zur Zuführung in die Nut aufweisen.

Ferner ist vorteilhaft, dass die verschwenkbaren Betätigungshebel über eine Übertotpunktlagerung in der Verriegelungsposition über Bolzen auf die Verriegelungsleiste einwirken.

Als zusätzliche Sicherung ist vorgesehen, dass die aussenliegenden Flächen von Flügel und Zarge korrespondierende, in der Schliessposition sich gegeneinander abstützende, Aufsatzelemente als Schockbegrenzer aufweisen.

In der Zeichnung ist ein Ausführungsbeispiel der Erfindung schematisch dargestellt. Es zeigen:
- Fig. 1: eine Gesamtdarstellung einer Türanordnung in geöffneter Position;
- Fig. 2: eine Darstellung wie Fig. 1 in geschlossener Position mit einem zusätzlichen Stellzylinder zum Öffnen und Schließen;
- Fig. 3: eine Darstellung einer verstellbaren Verriegelungsleiste;
- Fig. 4: eine Seitenansicht als Schnitt der Zarge mit den Stellelementen für die verstellbare Verriegelungsleiste;
- Fig. 5: eine verkürzte Schnittdarstellung gemäß Linie V-V der Fig. 2 mit den Verriegelungsleisten in einer Verriegelungsposition;
- Fig. 6: eine Perspektivdarstellung einer verstellbaren Verriegelungsleiste mit seinen Stellelementen und einer Seilzugstange;
- Fig. 7: eine vergrößerte Darstellung eines Teilbereiches gemäß Fig. 6 und
- Fig. 8: einen verstellbaren Betätigungshebel für eine verstellbare Verriegelungsleiste

Bei der dargestellten Anordnung ist ein Flügel 1 als Türelement über Scharniere 2 schwenkbar zum Verschließen einer Öffnung 3 an einer mit einem Schott 4 ortsfest zugeordneten Zarge 5 verbunden. Für die Stellbewegung ist gemäß Fig. 2 ein pneumatischer Stellzylinder dem Flügel 1 zugeordnet, um über eine elektropneumatische Steuerung eine Fernsteuerung vorzunehmen.

Die Zarge 5 an der Scharnierseite mit der verbundenen Seite des Flügels 1 besitzt eine ortsfeste Verriegelungsleiste 6 zum Eingriff bzw. Einsetzen in eine korrespondierende Nut 7 eines Flügelrahmens 8, wobei das Profil des Flügelrahmens 8 eine Abschrägung zur Zuführung der Verriegelungsleiste 6 in die Nut 7 aufweist. Ein überdeckender Außenbereich des Flügelrahmens 8 besitzt eine Dichtung 9, die an der Zarge 5 in geschlossenem Zustand des Flügels 1 anliegt. Die ortsfeste Verriegelungsleiste 6 ist dabei justierbar in der Zarge 5 angeordnet.

Die Zarge 5 an der gegenüberliegenden Seite besitzt dagegen eine in der Zarge 5 geführte und verstellbare Verriegelungsleiste 10, die über einen Pneumatikzylinder 11 und verschwenkbare angeordnete Betätigungshebel 12 in eine korrespondierende Nut 13 des Flügelrahmens 8 zur Verriegelung einsetzbar ist und in dieser Verriegelungsstellung gehalten wird. Die Pneumatikzylinder 11 und die Betätigungshebel 12 greifen dabei über Bolzen 14 an der Verriegelungsleiste 10 an, wobei die verschwenkten Betätigungshebel 12 über eine Übertotpunktlagerung in der Verriegelungsposition gehalten sind.

Gemäß Fig. 7 ist parallel zur verstellbaren Verriegelungsleiste 6 eine parallele Sicherungsstange 17 in der Zarge 5 angeordnet, die nach Verriegelung des Flügels 1 in ihrer Schließstellung eine Verschiebung der Verriegelungsleiste im Bereich der Führung 15 verhindert. Die Vertikalverschiebung ist über einen Betätigungshebel 16 einstellbar, wobei Sicherungsstange 17 im Angriffsbereich des Betätigungshebels 16 als Zahnstange 18 ausgebildet ist, in die ein korrespondierendes Zahnelement der Schwenkachse des Betätigungshebels 16 zur Verstellung eingreift.

Zusätzlich sind an den außenliegenden Flächen von Flügel 1 und Zarge 5 in der Schließposition gegeneinanderstoßende Aufsatzelemente 20 und 21 aufgebracht, die als Schockbegrenzer dienen.

## Patentansprüche

1. Vorrichtung zur schocksicheren Tür- oder Lukenanordnung auf Marineschiffen, wobei in einer Zarge (5) ein über Scharniere (2) verschwenkbar angeordneter Flügel (1) in der Schließstellung aufnehmbar ist und der Flügel (1) mit der Zarge (5) unter Einschaltung von Dichtungen (9) durch über eine Handhabe (12) einstellbare ineinander greifende korrespondierende Verriegelungselemente (10, 13) zur Fixierung des Flügels (1) in der Zarge (5) für eine Verriegelungsposition aufweist, **dadurch gekennzeichnet, dass** die Zarge (5) an zwei sich gegenüberliegenden Längsseiten durchgehende Verriegelungsleisten (6, 10) als Verriegelungselemente aufweist, die in korrespondierende Nuten (7, 13) eines Flügelrahmens (8) aufnehmbar sind, wobei die mit der Zarge (5) verschwenkbar verbundene Seite des Flügels (1) eine ortsfeste Verriegelungsleiste (6) zum Eingreifen in die Nut (7) des Flügelrahmens (8) bei einer Schließbewegung des Flügels (1) aufweist und an der gegenüberliegenden Seite eine in der Zarge (5) verstellbare Verriegelungsleiste (10) geführt ist, die über Stellelemente (11, 12) in der Schließstellung des Flügels (1) in eine Nut (13) des Flügelrahmens (8) einsetzbar ist.

2. Vorrichtung nach Anspruch 1, **dadurch gekennzeichnet, dass** die Stellelemente (11, 12) für die Verriegelungsleiste (10) durch Pneumatikzylinder und/oder verschwenkbare Betätigungshebel gebildet sind.

3. Vorrichtung nach einem der Ansprüche 1 oder 2, **dadurch gekennzeichnet, dass** die verstellbare Verriegelungsleiste (10) eine parallel zugeordnete Sicherungsstange (17) in der Zarge (5) aufweist, die über eine zugeordneten Betätigungshebel (16) vertikal zur Verriegelungsleiste (10) verstellbar angeordnet ist.

4. Vorrichtung nach Anspruch 3, **dadurch gekennzeichnet, dass** die Sicherungsstange (17) in einem Bereich als Zahnstange (18) ausgebildet ist, in die ein korrespondierendes Zahnelement der Schwenkachse des Betätigungshebels (16) zur Verstellung eingreift.

5. Vorrichtung nach einem der Ansprüche 1 bis 4, **dadurch gekennzeichnet, dass** die der Zarge (5) zugeordneten Profile des Flügelrahmens (8) eine Abschrägung im Bereich der zugeordneten Verriegelungsleisten (6, 10) zur Zuführung in die Nut (7, 13) aufweisen.

6. Vorrichtung nach einem der Ansprüche 1 bis 5, **dadurch gekennzeichnet, dass** die verschwenkbaren Betätigungshebel (12) über eine Übertotpunktlagerung in der Verriegelungsposition über Bolzen (14) auf die Verriegelungsleiste (10) einwirken.

7. Vorrichtung nach einem der Ansprüche 1 bis 6, **dadurch gekennzeichnet, dass** die aussenliegenden Flächen von Flügel (1) und Zarge (5) korrespondierende, in der Schliessposition sich gegeneinander abstützende, Aufsatzelemente (20, 21) als Schockbegrenzer aufweisen.

## Claims

1. Device for shock-proof door or hatch arrangement on naval ships, wherein in a frame (5) a leaf (1) pivotably via hinges (2) can be received in the closing position and the leaf (1) has, corresponding with the frame (5), locking elements which engage in each other and are adjustable by way of a handle (12) and with the insertion of seals (9), for fixing the leaf (1) in the frame (5) for a locking position, **characterised in that** on two opposite longitudinal sides the frame (5) comprises continuous locking bars (6, 10) as locking elements which are receivable in corresponding grooves (7, 13) of a leaf frame (8), wherein the side of the leaf (1) pivotably connected to the frame (5) has a fixed locking bar (6) for engaging in the groove (7) of the leaf frame (8) in a closing movement of the leaf (1) and on the opposite side an adjustable locking bar (10) is guided in the frame (5) which via actuating elements (11, 12) is insertable in a groove (13) of the leaf frame (8) in the locking position of the leaf (1).

2. Device according to claim 1 **characterised in that** the actuating elements (11, 12) for the locking bar (10) are formed by pneumatic cylinders and/or pivotable operating levers.

3. Device according to any one of claims 1 or 2 **characterised in that** the adjustable locking bar (10) has a securing rod (17) assigned in parallel in the frame (5) which via an assigned operating lever (16) is arranged to be adjustable vertically to locking bar (10).

4. Device according to claim 3 **characterised in that** the securing rod (17) is formed as a toothed rod (18) in one section into which a corresponding toothed element of the pivoting axis of the operating lever (16) engages for adjustment.

5. Device according to any one of claims 1 to 4 **characterised in that** the profile of the leaf frame (8) assigned to the frame (5) has chamfer in the region of the assigned locking bars (6, 10) for introduction into the grove (7, 13).

6. Device according to any one of claims 1 to 5 **characterised in that** via over dead-point positioning the pivotable operating levers (12) act by way of bolts (14) on the locking bar (10).

7. Device according to any one of claims 1 to 6 **characterised in that** the outer surfaces of the leaf (1) and frame (5) have corresponding contact elements (20 , 21) supported against each other in the locking position as shock limiters.

## Revendications

1. Dispositif destiné à un agencement de porte ou d'écoutille résistant aux chocs sur des navires militaires, un battant (1) disposé pouvant pivoter sur des charnières (2) pouvant être logé dans la position fermée dans un cadre dormant (5) et le battant (1) comportant des éléments de verrouillage (10,13) correspondant au cadre dormant (5) venant en prise l'un dans l'autre par intercalage de joints d'étanchéité (9), réglables par le biais d'une poignée (12) pour la fixation du battant (1) dans le cadre dormant (5) pour une position de verrouillage, **caractérisé en ce que** le cadre dormant (5) comporte sur deux côtés longitudinaux s'opposant des tasseaux de verrouillage (6,10) continus en tant qu'éléments de verrouillage, qui peuvent être logés dans des rainures correspondantes (7,13) d'un cadre de battant (8), le côté du battant (1) relié pouvant pivoter avec le cadre dormant (5) comportant un tasseau de verrouillage (6) fixe pour venir en prise dans la rainure (7) du cadre de battant (8) lors d'un mouvement de fermeture du battant (1) et un tasseau de verrouillage (10) réglable dans le cadre dormant (5) étant guidé sur le côté opposé, qui peut être inséré dans une rainure (13) du cadre de battant (8) par les éléments de réglage (11,12) dans la position de fermeture du battant (1).

2. Dispositif selon la revendication 1, **caractérisé en ce que** les éléments de réglage (11,12) pour le tasseau de verrouillage (10) sont formés par des vérins pneumatiques et/ou des leviers de commande pouvant pivoter.

3. Dispositif selon l'une quelconque des revendications 1 ou 2, **caractérisé en ce que** le tasseau de verrouillage réglable (10) comporte dans le cadre dormant (5) une barre de sécurité disposée parallèlement (17), qui est disposée pouvant être réglée verticalement par rapport au tasseau de verrouillage (10) par un levier de commande attribué (16).

4. Dispositif selon la revendication 3, **caractérisé en ce que** la barre de sécurité (17) est constituée dans une zone comme une crémaillère (18) dans laquelle vient en prise pour réglage un élément denté correspondant de l'axe de pivotement du levier de commande (16).

5. Dispositif selon l'une quelconque des revendications 1 à 4, **caractérisé en ce que** les profilés du cadre de battant (8) attribués au cadre dormant (5) comportent un chanfrein dans la zone des tasseaux de verrouillage attribués (6,10) pour introduction dans la rainure (7, 13).

6. Dispositif selon l'une quelconque des revendications 1 à 5, **caractérisé en ce que** les leviers de commande pouvant pivoter (12) agissent sur le tasseau de verrouillage (10) par les boulons (14) par le biais d'un logement à passage de point mort dans la position de verrouillage.

7. Dispositif selon l'une quelconque des revendications 1 à 6, **caractérisé en ce que** les surfaces extérieures du battant (1) et du cadre dormant (5) comportent des éléments rapportés (20,21) correspondants s'appuyant l'une contre l'autre dans la position de fermeture en tant que limiteurs de chocs.
